# EUROPÄISCHE PATENTSCHRIFT

(11) **EP 2 053 624 B1**
(45) Veröffentlichungstag und Bekanntmachung des Hinweises auf die Patenterteilung: **12.06.2019**
(21) Anmeldenummer: 07020718.8
(22) Anmeldetag: 23.10.2007
(51) Int. Cl.: H01H 47/00

(54) **Vorkonfektioniertes Schaltgerät zum sicheren und unsicheren Schalten von Ausgängen**
Pre-assembled switching device for protected and unprotected output switching
Commutateur préfabriqué pour la commutation sécurisée et non sécurisée de sorties

(43) Veröffentlichungstag der Anmeldung: 29.04.2009
(73) Patentinhaber: Siemens Aktiengesellschaft, 80333 München (DE)
(72) Erfinder: Krämer, Werner, 92421 Schwandorf (DE); Prölss, Manfred, 92263 Ebermannsdorf (DE)

(56) Entgegenhaltungen:
- EP-A- 0 865 055
- DE-A1-102004 033 359
- DE-U1- 20 203 165
- FR-A- 2 514 944

## Beschreibung

Die vorliegende Erfindung betrifft ein vorkonfektioniertes Schaltgerät. Derartige Schaltgeräte sind in verschiedenen Ausgestaltungen bekannt.

So ist beispielsweise ein derartiges Schaltgerät bekannt, bei welchem das Gehäuse eine Anzahl von Eingangsanschlüssen aufweist, über welche dem Schaltgerät jeweils ein zu schaltendes Signal zuführbar ist. Die Eingangsanschlüsse sind jeweils über einen einkanaligen sicheren Schalter mit einem korrespondierenden Ausgangsanschluss verbunden, so dass über die Ausgangsanschlüsse jeweils ein geschaltetes Signal nach außerhalb des Schaltgeräts abgebbar ist. Innerhalb des Gehäuses ist eine sicherheitsgerichtete Schaltung angeordnet, der von außerhalb des Gehäuses mindestens ein sicherheitsgerichtetes Abschaltsignal zuführbar ist. Im Falle des Zuführens des sicherheitsgerichteten Abschaltsignals steuert die sicherheitsgerichtete Schaltung die dem jeweiligen sicherheitsgerichteten Abschaltsignal zugeordneten sicheren Schalter an, so dass diese Schalter geöffnet werden. Mittels derartiger Schaltgeräte sind sichere Schaltvorgänge möglich, die beispielsweise bei Not-Aus-Anforderungen ausgelöst werden müssen.

Weiterhin ist ein Schaltgerät bekannt, bei dem das Gehäuse einen ersten Eingangsanschluss aufweist, über den dem Schaltgerät ein erstes zu schaltendes Signal zuführbar ist. Der erste Eingangsanschluss ist über parallel geschaltete Signalpfade mit Ausgangsanschlüssen verbunden, so dass über die Ausgangsanschlüsse jeweils ein geschaltetes Signal nach außerhalb des Schaltgeräts abgebbar ist. Innerhalb des Gehäuses ist eine Steuerschaltung angeordnet, von der in den Signalpfaden angeordnete Schalter unabhängig voneinander ansteuerbar sind. Mittels eines derartigen Schaltgeräts sind normale (betriebsmäßige, unsichere) Schaltvorgänge möglich.

Aus der FR 2 514 944 A ist eine Schaltvorrichtung mit Schaltkontakten bekannt, wobei die Schaltvorrichtung für eine Selbstüberwachung der Schaltkontakte zwei Sätze von Schaltkontakten aufweist, die mechanisch unabhängig voneinander sind, jedoch durch den gleichen Steuerbefehl betätigt werden.

Aus der EP 0 865 055 A ist eine Treiberschaltung bekannt mit einem Notausschalter und einem dazu in Serie geschalteten normalen Ausschalter zum Ausschalten einer Last. Der noramle Ausschalter wird periodisch durch ein Steuersignal einer normalen Ausschalt-Steuerschaltung ausgeschaltet und der Auszustand wird mittels eines Ausgangssignals einer Überwachungsschaltung überwacht.

Aus der DE 10 2004 033359 A1 ist eine Vorrichtung zum fehlersicheren Abschalten eines elektrischen Verbrauchers bekannt, wobei die Vorrichtung einen Signalgeber zum Erzeugen eines Eingabesignals aufweist, das eine Sicherheitsanforderung repräsentiert. Das Eingabesignal ist einem Sicherheitsschaltgerät zugeführt, welches in Abhängigkeit von dem Eingabesignal ein mehrkanaliges Abschaltsignal erzeugt. Das mehrkanalige Abschaltsignal ist einem ersten und zumindest einem zweiten Schaltelement zugeführt, die räumlich getrennt vom Sicherheitsschaltgerät in Reihe zueinander in einem Stromversorgungspfad des Verbrauchers angeordnet sind. Das Sicherheitsschaltgerät ist dazu ausgebildet, das erste und das zweite Schaltelement zeitlich versetzt zueinander von dem leitenden in den sperrenden Zustand zu schalten.

Die Aufgabe der vorliegenden Erfindung besteht darin, ein Schaltgerät zu schaffen, das einfach und kostengünstig aufgebaut ist und mittels dessen mehrere Antriebe sowohl sicher als auch betriebsmäßig (unsicher) schaltbar sind.

Die Aufgabe wird durch ein Schaltgerät mit den Merkmalen des Anspruchs 1 gelöst. Vorteilhafte Ausgestaltungen des erfindungsgemäßen Schaltgeräts sind Gegenstand der abhängigen Ansprüche.

Weitere Vorteile und Einzelheiten ergeben sich aus der nachfolgenden Beschreibung von Ausführungsbeispielen in Verbindung mit der Zeichnung. Hierbei zeigt die einzige:
- FIG: eine mögliche Ausgestaltung eines Schaltgeräts.

Gemäß der FIG weist ein vorkonfektioniertes Schaltgerät ein Gehäuse 1 auf. Das Gehäuse 1 weist einen ersten Eingangsanschluss 2 auf. Über den ersten Eingangsanschluss 2 ist dem Schaltgerät ein erstes zu schaltendes Signal E1 zuführbar.

Der erste Eingangsanschluss 2 ist über einen ersten einkanaligen sicheren Schalter 3 und drei zueinander parallel geschaltete Signalpfade 4 bis 6 mit Ausgangsanschlüssen 7 bis 9 verbunden. Über die Ausgangsanschlüsse 7 bis 9 ist somit jeweils ein geschaltetes Signal A1 bis A3 nach außerhalb des Schaltgeräts abgebbar.

Der sichere Schalter 3 kann beispielsweise (mindestens) zwei in Reihe geschaltete Schaltelemente 3', 3" aufweisen, beispielsweise Relais. Die Schaltelemente 3', 3" weisen in diesem Fall jeweils eine eigene Aktorik auf, über die ausschließlich das jeweilige Schaltelement 3', 3" geschaltet wird. Alternativ kann der sichere Schalter 3 beispielsweise als einfacher Schalter ausgebildet sein, dessen Schaltzustand sicher überwacht wird. In diesem Fall wird bei Erkennen einer Fehlfunktion des sicheren Schalters 3 von einer sicherheitsgerichteten Schaltung 10 eine entsprechende Fehlermeldung ausgegeben.

Auch die sicherheitsgerichtete Schaltung 10 ist innerhalb des Gehäuses 1 angeordnet. Der sicherheitsgerichteten Schaltung 10 ist von außerhalb des Gehäuses 1 - beispielsweise über einen Abschalteingang 11 - ein sicherheitsgerichtetes Abschaltsignal S zuführbar. Wenn der sicherheitsgerichteten Schaltung 10 das sicherheitsgerichtete Abschaltsignal S zugeführt wird, steuert die sicherheitsgerichtete Schaltung 10 den ersten sicheren Schalter 3 an, so dass der erste sichere Schalter 3 geöffnet wird. Im Falle des Zuführens des sicherheitsgerichteten Abschaltsignals S werden somit alle Signalpfade 4 bis 6 sicher vom ersten Eingangsanschluss 2 getrennt.

In zwei der drei Signalpfade 4 bis 6 (hier den Signalpfaden 4 und 5) ist je ein weiterer Schalter 12, 13 angeordnet. Der dritte der Signalpfade 4 bis 6 (hier der Signalpfad 6) ist nicht schaltbar. Die Ansteuerung der weiteren Schalter 12, 13 erfolgt mittels einer Steuerschaltung 14, die ebenfalls innerhalb des Gehäuses 1 angeordnet ist. Die Steuerschaltung 14 ist von der sicherheitsgerichteten Schaltung 10 verschieden. Es handelt sich also um eine von der sicherheitsgerichteten Schaltung 10 getrennte Steuerschaltung 14.

Die weiteren Schalter 12, 13 sind von der Steuerschaltung 14 unabhängig voneinander ansteuerbar. Die Ansteuerung der weiteren Schalter 12, 13 ist weiterhin auch unabhängig vom sicherheitsgerichteten Abschaltsignal S.

Es ist möglich, dass die Steuerschaltung 14 auf Grund einer internen Ausgestaltung der Steuerschaltung 14 selbsttätig entscheidet, wann und wie sie die weiteren Schalter 12, 13 ansteuert. Alternativ ist es möglich, dass der Steuerschaltung 14 von außerhalb des Gehäuses Steuersignale S1, S2 zugeführt werden und dass die Steuerschaltung 14 die weiteren Schalter 12, 13 in Abhängigkeit von den ihr zugeführten Steuersignalen S1, S2 ansteuert.

Gemäß der Darstellung von der FIG sind zum Zuführen der Steuersignale S1, S2 Steueranschlüsse 15, 16 vorhanden. Diese Darstellung ist jedoch nur ein beispielhaft. Alternativ wäre es beispielsweise möglich, der Steuerschaltung 14 die Steuersignale S1, S2 über eine Anbindung an einen seriellen oder parallelen Bus zuzuführen. Auch wäre es möglich, die Steuersignale S1, S2 drahtlos zu übermitteln.

Gemäß der Darstellung von der FIG sind weiterhin drei Signalpfade 4 bis 6 vorhanden. Das Vorhandensein von (mindestens) drei Signalpfaden 4 bis 6 ist bevorzugt, aber nicht zwingend. Minimal müssen nur zwei der Signalpfade 4 bis 6 vorhanden sein. Einer der Signalpfade 4 bis 6 könnte also entfallen. Bei dem entfallenden Signalpfad kann es sich gegebenenfalls alternativ um den nicht schaltbaren Signalpfad 6 oder um einen der schaltbaren Signalpfade 4, 5 handeln. Wenn weitere Signalpfade vorhanden sind, sind diese Signalpfade vorzugsweise schaltbar. Sie können jedoch alternativ (zumindest teilweise) als nicht schaltbare Signalpfade ausgebildet sein.

Die FIG zeigt eine weitere Ausgestaltung der vorliegenden Erfindung, die jedoch nicht zwingend erforderlich ist. Gemäß dieser Ausgestaltung weist das Gehäuse 1 einen zweiten Eingangsanschluss 17 auf. Über den zweiten Eingangsanschluss 17 ist dem Schaltgerät ein zweites zu schaltendes Signal E2 zuführbar. Der zweite Eingangsanschluss 17 ist über einen zweiten einkanaligen sicheren Schalter 18 direkt mit einem zusätzlichen Ausgangsanschluss 19 verbunden. Dadurch ist auch über den zusätzlichen Ausgangsanschluss 19 ein geschaltetes Signal A4 nach außerhalb des Schaltgeräts abgebbar.

Der zweite sichere Schalter 18 ist analog zum ersten sicheren Schalter 3 aufgebaut. Er wird ebenfalls von der sicherheitsgerichteten Schaltung 10 angesteuert, und zwar zusammen mit dem ersten sicheren Schalter 3. Im Falle des Zuführens des sicherheitsgerichteten Abschaltsignals S steuert daher die sicherheitsgerichtete Schaltung 10 auch den zweiten sicheren Schalter 18 an, so dass auch der zweite sichere Schalter 18 geöffnet wird.

Es sind selbstverständlich Modifikationen der obenstehend erläuterten Erfindung möglich. Insbesondere ist es möglich, weitere (in der FIG nicht dargestellte) Eingangsanschlüsse vorzusehen, die alternativ entsprechend dem ersten Eingangsanschluss 2 oder entsprechend dem zweiten Eingangsanschluss 17 mit Ausgangsanschlüssen verbunden sein können. Die Ansteuerung eventuell vorhandener weiterer Schalter erfolgt hierbei unabhängig voneinander und unabhängig von den weiteren Schaltern 12, 13. Sie erfolgt weiterhin unabhängig von der sicherheitsgerichteten Schaltung zugeführten sicherheitsgerichteten Abschaltsignalen S. Die Ansteuerung weiterer sicherer Schalter erfolgt mittels der sicherheitsgerichteten Schaltung 10. Die sicherheitsgerichtete Schaltung 10 kann hierbei alternativ die weiteren sicheren Schalter im Falle des Zuführens des bereits erwähnten sicherheitsgerichteten Abschaltsignals S oder in Abhängigkeit weiterer sicherheitsgerichteter Abschaltsignale vornehmen.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Vorkonfektioniertes Schaltgerät,
- wobei das Schaltgerät ein Gehäuse (1) aufweist,
- wobei das Gehäuse (1) einen ersten Eingangsanschluss (2) aufweist, über den dem Schaltgerät ein erstes zu schaltendes Signal (E1) zuführbar ist,
- wobei der erste Eingangsanschluss (2) über einen ersten einkanaligen sicheren Schalter (3) und einen ersten Signalpfad (4) mit einem ersten Ausgangsanschluss (7) sowie über den ersten sicheren Schalter (3) und einen dem ersten Signalpfad (4) parallel geschalteten zweiten Signalpfad (5, 6) mit mindestens einem zweiten Ausgangsanschluss (8, 9) verbunden ist, so dass über den ersten und den zweiten Ausgangsanschluss (7 bis 9) jeweils ein geschaltetes Signal (A1 bis A3) nach außerhalb des Schaltgeräts abgebbar ist,
- wobei innerhalb des Gehäuses (1) eine sicherheitsgerichtete Schaltung (10) angeordnet ist, der von außerhalb des Gehäuses (1) ein sicherheitsgerichtetes Abschaltsignal (S) zuführbar ist,
- wobei die sicherheitsgerichtete Schaltung (10) im Falle des Zuführens des sicherheitsgerichteten Abschaltsignals (S) den ersten sicheren Schalter (3) ansteuert, so dass der erste sichere Schalter (3) geöffnet wird,
- wobei innerhalb des Gehäuses (1) eine von der Schaltung (10) zur Ansteuerung des ersten sicheren Schalters (3) getrennte Steuerschaltung (14) angeordnet ist,
- wobei ein im ersten Signalpfad (4) angeordneter erster weiterer Schalter (12) von der Steuerschaltung (14) unabhängig vom sicherheitsgerichteten Abschaltsignal (S) ansteuerbar ist,
- wobei die Steuerschaltung (14) zur Ansteuerung des ersten weiteren Schalters (12) vorgesehen ist,
- wobei der erste sichere Schalter (3) zum sicheren Abschalten des ersten und des zweiten Ausgangsanschlusses (7 bis 9), insbesondere eines an den Ausgangsanschlüssen (7 bis 9) anschließbaren Antriebes vorgesehen ist,
- wobei der erste weitere Schalter (12) zum betriebsgemäßen unsicheren Abschalten zumindest eines der Ausgangsanschlüsse (7 bis 9), insbesondere eines an zumindest einem der Ausganganschlüsse (7 bis 9) anschließbaren Antriebes vorgesehen ist und
- wobei das vorkonfektionierte Schaltgerät als insbesondere durch den ersten sicheren Schalter (3), durch den weiteren Schalter (12), durch die Schaltung (10) und die Steuerschaltung (14) vorkonfektioniertes Schaltgerät ausgebildet ist, wobei der erste sichere Schalter (3), der weitere Schalter (12), die Schaltung (10) und die Steuerschaltung (14) innerhalb des Gehäuses (1) angeordnet sind.

2. Schaltgerät nach einem Anspruch 1,
wobei die Schaltung (10) als sicherheitsgerichtete Schaltung ausgebildet ist zum sicheren Abschalten eines am ersten und/oder am zweiten Ausgangsanschluss (7 bis 9) anschließbaren Antriebs im Falle des Zuführens des Abschaltsignals (S) als sicherheitsgerichtetes Abschaltsignal.

3. Vorkonfektioniertes Schaltgerät nach einem der vorhergehenden Ansprüche,
wobei der erste weitere Schalter (12) in Abhängigkeit von einem der Steuerschaltung (14) von außerhalb des Gehäuses (1) zugeführten ersten Steuersignal (S1) ansteuerbar ist.

4. Vorkonfektioniertes Schaltgerät nach einem der vorhergehenden Ansprüche,
wobei die Steuerschaltung (14) zur Ansteuerung des zweiten weiteren Schalters (13) in Abhängigkeit von einem der Steuerschaltung (14) von außerhalb des Gehäuses (1) zugeführten zweiten Steuersignal (S2) vorgesehen ist.

5. Vorkonfektioniertes Schaltgerät nach einem der der vorhergehenden Ansprüche,
wobei die Steuerschaltung (14) auf Grund einer internen Ausgestaltung der Steuerschaltung (14) derart ausgebildet ist, selbsttätig zu entscheiden, wann und wie sie den ersten weiteren Schalter (12) und/oder einen zweiten weiteren Schalter (13) ansteuert.

6. Vorkonfektioniertes Schaltgerät nach einem der vorhergehenden Ansprüche,
wobei der Steuerschaltung (14) von außerhalb des Gehäuses (1) Steuersignale (S1, S2) zuführbar sind, wobei die Steuerschaltung (14) zur Ansteuerung der weiteren Schalter (12, 13) in Abhängigkeit von den ihr zugeführten Steuersignalen (S1, S2) vorgesehen ist.

7. Vorkonfektioniertes Schaltgerät nach einem der vorhergehenden Ansprüche,
wobei der Steuerschaltung (14) die Steuersignale (S1, S2) über eine Anbindung an einen seriellen oder parallelen Bus oder drahtlos zuführbar sind.

8. Vorkonfektioniertes Schaltgerät nach einem der vorhergehenden Ansprüche,
wobei im zweiten Signalpfad (5) ein zweiter weiterer Schalter (13) angeordnet ist, der von der Steuerschaltung (14) unabhängig vom sicherheitsgerichteten Abschaltsignal (S) und unabhängig vom ersten weiteren Schalter (12) ansteuerbar ist.

9. Vorkonfektioniertes Schaltgerät nach einem der vorhergehenden Ansprüche,
wobei dem ersten und dem zweiten Signalpfad (4, 5) ein dritter Signalpfad (6) parallel geschaltet ist und dass der dritte Signalpfad (6) als nicht schaltbarer Signalpfad (6) ausgebildet ist.

10. Vorkonfektioniertes Schaltgerät nach einem der vorhergehenden Ansprüche,
wobei der zweite Signalpfad (6) als nicht schaltbarer Signalpfad (6) ausgebildet ist.

11. Vorkonfektioniertes Schaltgerät nach einem der vorhergehenden Ansprüche,
- wobei das Gehäuse (1) einen zweiten Eingangsanschluss (17) aufweist, über den dem Schaltgerät ein zweites zu schaltendes Signal (E2) zuführbar ist,
- wobei der zweite Eingangsanschluss (17) über einen zweiten einkanaligen sicheren Schalter (18) direkt mit einem zusätzlichen Ausgangsanschluss (19) verbunden ist, so dass auch über den zusätzlichen Ausgangsanschluss (19) ein geschaltetes Signal (A4) nach außerhalb des Schaltgeräts abgebbar ist und
- wobei die sicherheitsgerichtete Schaltung (10) im Falle des Zuführens des sicherheitsgerichteten Abschaltsignals (S) zur Ansteuerung auch des zweiten sicheren Schalters (18) derart vorgesehen ist, dass der zweite sichere Schalter (18) geöffnet wird.

## Claims

1. Prefabricated switching device,
- wherein the switching device has a housing (1),
- wherein the housing (1) has a first input terminal (2), via which a first signal (E1) to be switched can be sent to the switching device,
- wherein the first input terminal (2) is connected to a first output terminal (7) via a first single-channel protected switch (3) and a first signal path (4), and is connected to at least one second output terminal (8, 9) via the first protected switch (3) and a second signal path (5, 6) switched in parallel to the first signal path (4), such that a switched signal (A1 to A3) can be emitted to the outside of the switching device in each case via the first and the second output terminals (7 to 9),
- wherein arranged inside the housing (1) is a safety-related circuit (10) to which a safety-related shutdown signal (S) can be sent from outside the housing (1),
- wherein when the safety-related shutdown signal (S) is sent, the safety-related circuit (10) controls the first protected switch (3) such that the first protected switch (3) is opened,
- wherein arranged inside the housing (1) is a control circuit (14) that is separate from the circuit (10) for controlling the first protected switch (3),
- wherein a first further switch (12) arranged in the first signal path (4) can be controlled by the control circuit (14) independently of the safety-related shutdown signal (S),
- wherein the control circuit (14) is provided to control the first further switch (12),
- wherein the first protected switch (3) is provided for the protected shutdown of the first and of the second output terminals (7 to 9), in particular of a drive that can be connected to the output terminals (7 to 9),
- wherein the first further switch (12) is provided for the operationally unprotected shutdown of at least one of the output terminals (7 to 9), in particular of a drive that can be connected to at least one of the output terminals (7 to 9), and
- wherein the prefabricated switching device is designed as a switching device prefabricated in particular by the first protected switch (3), by the further switch (12), by the circuit (10) and the control circuit (14), wherein the first protected switch (3), the further switch (12), the circuit (10) and the control circuit (14) are arranged inside the housing (1).

2. Switching device according to claim 1,
wherein the circuit (10) is designed as a safety-related circuit for the protected shutdown of a drive that can be connected to the first and/or second output terminal (7 to 9) when the shutdown signal (S) is sent as a safety-related shutdown signal.

3. Prefabricated switching device according to one of the preceding claims,
wherein the first further switch (12) can be controlled as a function of a first control signal (S1) sent to the control circuit (14) from outside the housing (1).

4. Prefabricated switching device according to one of the preceding claims,
wherein the control circuit (14) is provided to control the second further switch (13) as a function of a second control signal (S2) sent to the control circuit (14) from outside the housing (1).

5. Prefabricated switching device according to one of the preceding claims,
wherein the control circuit (14) is designed, based on an internal embodiment of the control circuit (14), such as to automatically decide when and how it controls the first further switch (12) and/or a second further switch (13).

6. Prefabricated switching device according to one of the preceding claims,
wherein control signals (S1, S2) can be sent to the control circuit (14) from outside the housing (1), wherein the control circuit (14) is provided to control the further switches (12, 13) as a function of the control signals (S1, S2) sent to it.

7. Prefabricated switching device according to one of the preceding claims,
wherein the control signals (S1, S2) can be sent to the control circuit (14) via a connection to a serial or parallel bus or wirelessly.

8. Prefabricated switching device according to one of the preceding claims,
wherein a second further switch (13) is arranged in the second signal path (5) and can be controlled by the control circuit (14) independently of the safety-related shutdown signal (S) and independently of the first further switch (12).

9. Prefabricated switching device according to one of the preceding claims,
wherein a third signal path (6) is switched in parallel to the first and the second signal path (4, 5) and the third signal path (6) is designed as a non-switchable signal path (6).

10. Prefabricated switching device according to one of the preceding claims,
wherein the second signal path (6) is designed as a non-switchable signal path (6).

11. Prefabricated switching device according to one of the preceding claims,
- wherein the housing (1) has a second input terminal (17), via which a second signal (E2) to be switched can be sent to the switching device,
- wherein the second input terminal (17) is directly connected to an additional output terminal (19) via a second single-channel protected switch (18), such that a switched signal (A4) can be emitted to the outside of the switching device also via the additional output terminal (19),
- wherein the safety-related circuit (10) is provided also to control the second protected switch (18) when the safety-related shutdown signal (S) is sent, such that the second protected switch (18) is opened.

## Revendications

1. Appareil de commutation préfabriqué,
- dans lequel l'appareil de commutation a un boîtier (1),
- dans lequel le boîtier (1) a une première borne (2) d'entrée, par laquelle un premier signal (E1) à commuter peut être envoyé à l'appareil de commutation,
- dans lequel la première borne (2) d'entrée est reliée, par un premier interrupteur (3) de sécurité monocanal et un premier trajet (4) de signal, à une première borne (7) de sortie, ainsi que par le premier interrupteur (3) de sécurité et un deuxième trajet (5, 6) de signal parallèle au premier trajet (4) de signal, à au moins une deuxième borne (8, 9) de sortie, de manière à pouvoir, par la première et la deuxième bornes (7 à 9) de sortie, donner respectivement un signal (A1 à A3) commuté à l'extérieur de l'appareil de commutation,
- dans lequel, à l'intérieur du boîtier (1), est disposé un circuit (10) de sécurité, auquel un signal (S) de mise hors circuit de sécurité peut être envoyé de l'extérieur du boîtier (1),
- dans lequel le circuit (10) de sécurité commande, dans le cas de l'envoi du signal (S) de mise hors circuit de sécurité, le premier interrupteur (3) de sécurité, de manière à ouvrir le premier interrupteur (3) de sécurité,
- dans lequel, à l'intérieur du boîtier (1), est disposé un circuit (14) de commande séparé du circuit (10) pour la commande du premier interrupteur (3) de sécurité,
- dans lequel un autre premier interrupteur (12) monté dans le premier trajet (4) du signal peut être commandé par le circuit (14) de commande indépendamment du signal (S) de mise hors circuit de sécurité,
- dans lequel le circuit (14) de commande est prévu pour la commande de l'autre premier interrupteur (12),
- dans lequel le premier interrupteur (3) de sécurité est prévu pour la mise hors circuit sécurisée de la première et de la deuxième bornes (7 à 9) de sortie, notamment d'un entraînement pouvant être connecté aux bornes (7 à 9) de sortie,
- dans lequel l'autre premier interrupteur (12) est prévu pour la mise hors circuit non-sécurisée conforme au fonctionnement d'au moins l'une des bornes (7 à 9) de sortie, notamment d'un entraînement pouvant être connecté à au moins l'une des bornes (7 à 9) de sortie et
- dans lequel l'appareil de commutation préfabriqué est constitué sous la forme d'un appareil de commutation préfabriqué, notamment par le premier interrupteur (3) de sécurité, par l'autre interrupteur (12), par le circuit (10) et par le circuit (14) de commande, le premier interrupteur (3) de sécurité, l'autre interrupteur (12), le circuit (10) et le circuit (14) de commande étant disposés à l'intérieur du boîtier (1).

2. Appareil de commutation suivant la revendication 1,
dans lequel le circuit (10) est constitué sous la forme d'un circuit de sécurité pour la mise hors circuit sécurisée d'un entraînement pouvant être connecté à la première et/ou à la deuxième borne (7 à 9) de sortie, dans le cas de l'envoi du signal (S) de mise hors circuit comme signal de mise hors circuit de sécurité.

3. Appareil de commutation suivant l'une des revendications précédentes,
dans lequel l'autre premier interrupteur (12) peut être commandé en fonction d'un premier signal (S1) de commande envoyé au circuit (14) de commande de l'extérieur du boîtier (1).

4. Appareil de commutation suivant l'une des revendications précédentes,
dans lequel le circuit (14) de commande est prévu pour la commande de l'autre deuxième interrupteur (13), en fonction d'un deuxième signal (S2) de commande envoyé au circuit (14) de commande de l'extérieur du boîtier (1).

5. Appareil de commutation suivant l'une des revendications précédentes,
dans lequel le circuit (14) de commande est constitué sur la base d'une conformation interne du circuit (14) de commande, de manière à décider automatiquement quand et comment il commande l'autre premier interrupteur (12) et/ou un autre deuxième interrupteur (13).

6. Appareil de commutation suivant l'une des revendications précédentes,
dans lequel des signaux (S1, S2) de commande peuvent être envoyés au circuit (14) de commande de l'extérieur du boîtier (1), le circuit (14) de commande étant prévu pour la commande des autres interrupteurs (12, 13) en fonction des signaux (S1, S2) de commande qui lui sont envoyés.

7. Appareil de commutation suivant l'une des revendications précédentes,
dans lequel les signaux (S1, S2) de commande peuvent être envoyés au circuit (14) de commande par une liaison sur un bus en série ou en parallèle ou sans fil.

8. Appareil de commutation suivant l'une des revendications précédentes,
dans lequel il est monté, dans le deuxième trajet (5) de signal, un autre deuxième interrupteur (13), qui peut être commandé par le circuit (14) de commande indépendamment du signal (S) de mise hors circuit de sécurité et indépendamment de l'autre premier interrupteur (12).

9. Appareil de commutation suivant l'une des revendications précédentes,
dans lequel il est monté, en parallèle au premier et au deuxième trajets (4, 5) de signal, un troisième trajet (6) de signal et en ce que le troisième trajet (6) de signal est constitué sous la forme d'un trajet (6) de signal non-commutable.

10. Appareil de commutation suivant l'une des revendications précédentes,
le deuxième trajet (6) de signal est constitué sous la forme d'un trajet (6) de signal non-commutable.

11. Appareil de commutation suivant l'une des revendications précédentes,
- dans lequel le boîtier (1) a une deuxième borne (17) d'entrée, par laquelle il peut être envoyé, à l'appareil de commutation, un deuxième signal (E2) de commutation,
- dans lequel la deuxième borne (17) d'entrée est connectée directement, par un deuxième interrupteur (18) de sécurité monocanal, à une borne (19) de sortie supplémentaire, de manière à pouvoir, par la borne (19) de sortie supplémentaire, donner un signal (A4) de commutation à l'extérieur de l'appareil de commutation et
- dans lequel le circuit (10) de sécurité est prévu pour, dans le cas de l'envoi du signal (S) de mise hors circuit de sécurité, commander également le deuxième interrupteur (18) de sécurité, de manière à ouvrir le deuxième interrupteur (18) de sécurité.
